# EUROPÄISCHE PATENTSCHRIFT

(11) **EP 0 665 348 B1**
(45) Veröffentlichungstag und Bekanntmachung des Hinweises auf die Patenterteilung: **29.10.1997**
(21) Anmeldenummer: 94120095.8
(22) Anmeldetag: 19.12.1994
(51) Int. Cl.: E04G 25/06

(54) **Teleskopstütze für Bauschalungen**
Telescopic strut for building construction
Etai téléscopique pour la construction de bâtiments

(30) Priorität: 08.01.1994 DE 4400360
(43) Veröffentlichungstag der Anmeldung: 02.08.1995
(73) Patentinhaber: Dingler, Gerhard, D-72221 Haiterbach (DE)
(72) Erfinder: Dingler, Gerhard, D-72221 Haiterbach (DE)
(74) Vertreter: Kinkelin, Ulrich, Dipl.-Ing.

(56) Entgegenhaltungen:
- EP-A- 0 390 128
- EP-A- 0 457 377
- EP-A- 0 553 666
- AU-B- 537 327
- BE-A- 879 330
- DE-A- 3 445 657
- DE-U- 8 802 297
- FR-A- 993 547

## Beschreibung

Die Erfindung betrifft eine Stütze gemäß dem Oberbegriff des Anspruchs 1. Solche Stützen verwendet man z.B. für Deckenschalungen, Deckentische, Lasttürme oder dergleichen. Man kann sie aber auch zu zahlreichen anderen Zwecken verwenden, wo es notwendig ist, Kraft an einer bestimmten Stelle aufzunehmen und sie an eine andere Stelle weiterzuleiten, soweit diese Stellen wenigstens ungefähr durch eine Gerade verbunden werden können.

Aus der Druckschrift AU-A-537 327 geht eine Stütze für Bauzwecke hervor, die ein inneres Teleskoprohr und ein äußeres Teleskoprohr aufweist. Das innere Teleskoprohr ist über eine Gelenkverbindung mit einer Auflageplatte verbunden, auf der sich die Stütze gegenüber dem Untergrund abstützt. An dem gegenüberliegenden Ende ist an einem äußeren Teleskoprohr eine U-förmig ausgebildete Kopfplatte zur Aufnahme von Trägerbalken vorgesehen. Das äußere Teleskoprohr weist einen Innendurchmesser auf, dessen Durchgangsloch das innere Teleskoprohr führt.

An dem inneren und äußeren Teleskoprohr sind eine Vielzahl von über deren Längsachse verteilt angeordneten Öffnungen in der Zylinderwand vorgesehen, wobei die Durchgangsbohrungen der inneren und äußeren Wand deckungsgleich zueinander angeordnet werden können, so daß ein Steckbolzen durch die Öffnungen der inneren und äußeren Wand gesteckt werden kann. Dadurch kann das innere Teleskoprohr zum äußeren Teleskoprohr in einer definierten Lage gesichert sein.

Diese Stütze weist jedoch den Nachteil auf, daß die gesamte zu tragende Last über das äußere aus Aluminium bestehende Teleskoprohr auf einen Steckbolzen übertragen wird, der in einem Querbohrungspaar der Stütze sich abstützt. Dadurch wird die gesamte Kraft über die Lochleibung auf den Steckbolzen übertragen. Dies führt dazu, daß hohe Abscherkräfte auf den Steckbolzen wirken, wodurch eine Abscherung des Bolzens erfolgen kann. Des weiteren kann der Leibungsbereich des Loches im äußeren Teleskoprohr aufgrund des aus Stahl ausgebildeten Steckbolzens und dem gegenüber weicheren Aluminium-Teleskoprohrs beschädigt werden.

Des weiteren ist aus der Druckschrift DE-U-88 02 297 U1 eine Stütze für Bauzwecke bekannt, welche ein inneres und äußeres Teleskoprohr aufweist. Das innere Teleskoprohr ist mit wenig Spiel über ein an dem äußeren Teleskoprohr getrennt angeordnetes Rohrstück geführt. Das Rohrstück weist ein Außengewinde auf, auf dem eine Muttervorrichtung drehbar gelagert ist. Das Rohrstück nimmt über eine Umfassungsmuffe einen Rohrhalter auf, der das äußere Teleskoprohr an einem Endbereich umgreift und dieses über eine Befestigungsvorrichtung zu dem Rohrhalten festlegt.

Diese Stütze weist jedoch den Nachteil auf, daß durch das Kupplungsstück zwischen dem äußeren Teleskoprohr und dem inneren Teleskoprohr eine Schwächung der Belastbarkeit gegeben ist, da hohe Kerbwirkungen und Knickbelastungen im Bereich der Rohrhalterung zur Aufnahme des einen Endes des äußeren Teleskoprohres auftreten. Darüber hinaus ist diese zweiteilige Ausgestaltung des äußeren Teleskoprohres mit einem Kupplungsstück, um das innere Teleskoprohr zu führen, für den Baustelleneinsatz aufgrund des hohen Verschmutzungsgrades ungeeignet. Derartige Baustützen, die aus einem Baustahl hergestellt sind, weisen des weiteren den Nachteil auf, daß sie schwer zu handhaben sind.

Aufgabe der Erfindung ist es, eine Stütze zu schaffen, bei der eine Handhabung durch eine einzige Person ermöglicht ist und gleichzeitig sichergestellt werden kann, daß eine sichere Lastaufnahme und eine hohe Standzeit insbesondere im teleskopierbaren Bereich der Stütze gegeben ist.

Diese Aufgabe wird erfindungsgemäß durch die Merkmale des neuen Anspruchs 1 gelöst. Aufgrund der Verwendung des äußeren Teleskoprohrs aus Aluminium und dem inneren Teleskoprohr aus Stahl ist ermöglicht, daß eine erhebliche Gewichtsreduzierung gegeben ist, so daß eine einzige Person auch größere Stützen handhaben kann. Des weiteren ist aufgrund der Ausbildung eines Rohrstücks, welches an einen Strangpreß-Teilbereich sich anschließt und ein Außengewinde aufweist, eine Erhöhung der Stabilität und der Betriebssicherheit gegeben. Dies beruht insbesondere darauf, daß an dem Außengewinde eine Muttervorrichtung sitzt, welche die Kraftübertragung von dem äußeren Teleskoprohr auf das innere Teleskoprohr bewirkt. Dadurch können die Kräfte von dem äußeren Teleskoprohr über das Rohrstück auf die Muttervorrichtung übertragen werden, wodurch die Kräfte über eine größere Fläche übertragen werden können. Dadurch kann eine gleichmäßige Kraftverteilung gegeben sein, die eine punktförmige Belastung der Lochleibung eines äußeren Teleskoprohrs, wie dies aus dem Stand der Technik bekannt ist, vermieden werden.

Des weiteren ist aufgrund der Zwischenschaltung einer Fassungsmuffe zwischen einem Strangpreß-Teilbereich und dem Rohrstück eine sichere Verbindung geschaffen, die eine hohe Kraftübertragung ermöglicht. Dadurch kann gleichzeitig eine Reduzierung des Querschnitts zwischen dem Strangpreß-Teilbereich und dem Rohrstück erzielt werden, ohne daß eine erhebliche Kerbwirkung auftritt, die die Traglast der Stütze schwächen könnte.

Des weiteren kann diese erfindungsgemäße Stütze preiswert hergestellt werden und die Vorteile des Stahls können mit den Vorteilen des Aluminiums verbunden werden.

Durch die Merkmale des Anspruchs 2 kann man die Technologie und die Verwendungsart der stählernen Teleskoprohre weiterhin verwenden und die auftretenden Kräfte zumindest teilweise gut in das äußere Teleskoprohr einleiten.

Durch die Merkmale des Anspruchs 3 ist das Außengewinde einerseits genügend lang um die notwendige Führung abzugeben und andererseits genügend kurz, damit dieser durchaus teure Teil die Kosten nicht zu sehr beeinflußt.

Durch die Merkmale des Anspruchs 4 erreicht man eine Verfestigung der Gewindegänge und auch eine höhere Festigkeit des Rohrstücks.

Durch die Merkmale des Anspruchs 5 erhält man ein besonders tragfähiges und baustellengerechtes Gewinde, dem es wenig ausmacht, wenn sein Kopf ein Hammerschlag trifft.

Durch die Merkmale des Anspruchs 6 wird die Flächenpressung auf der tragenden Gewindeflanke genügend klein, um auch normales Aluminium, wie z.B. seewasserbeständiges Aluminium zu verwenden.

Durch die Merkmale des Anspruchs 7 erreicht man eine gute Paarung zwischen Stahl mit seinen ihm eigenen Eigenschaften und Aluminium mit dessen Eigenschaften.

Durch die Merkmale des Anspruchs 8 wird die Muttervorrichtung besonders genau, so daß das Innengewinde und das Außengewinde der Muttervorrichtung und das Außengewinde des Rohrstücks gut kämmen.

Durch die Merkmale des Anspruchs 9 verstärkt man ein Glied, das in der Wirkungskette schwach sein könnte, nämlich die hohe Flächenpressung zwischen der Lochwand und dem hindurchgesteckten Steckbolzen.

Durch die Merkmale des Anspruchs 10 kann man die Verdickung erreichen, indem man z.B. auf das Flachmaterial, auf dessen Seite, die später die Innenseite des inneren Teleskoprohrs abgibt, eine weitere Schicht aufschweißt.

Durch die Merkmale des Anspruchs 11 kann man die Verdickung beim Walzen erzielen, so daß zwischen der Wand des inneren Teleskoprohres und der Aufdoppelung kein Spalt entsteht.

Durch die Merkmale des Anspruchs 12 kann man die Verdickung auch nachträglich vornehmen.

Durch die Merkmale des Anspruchs 13 erhält man eine besonders steife Fassungsmuffe, die leicht maßgenau im Aluminiumdruckguß hergestellt werden kann.

Durch die Merkmale des Anspruchs 14 erreicht man eine einfache und dauerhafte sowie genügend billige Verbindung zwischen den hier genannten Teilen.

Durch die Merkmale des Anspruchs 15 wird die Verschweißung besonders einfach.

Durch die Merkmale des Anspruchs 16 kann man die Last aus dem Rohr besonders einfach in die Fassungsmuffe überleiten und dort zugleich noch führen.

Durch die Merkmale des Anspruchs 17 hat man einen ziemlich direkten Kraftfluß vom einen Teleskoprohr zum andem, nämlich lediglich durch den Boden hindurch.

Durch die Merkmale des Anspruchs 18 faßt dieser Bundrand den Stirnflächenbereich, nimmt Kräfte auf und dient als Positionierhilfe vor und während des Schweißens.

Durch die Merkmale des Anspruchs 19 kann man das Rohr weiterhin führen und positionieren.

Durch die Merkmale des Anspruchs 20 vermeidet man, gerade für das Aluminiumgewinde, daß man beim Lösen der Muttervorrichtung sehr hohe Reibkräfte auf das Aluminiumgewinde überträgt.

Durch die Merkmale des Anspruchs 21 erreicht man, daß man nicht versehentlich die Stütze im abgesenkten Zustand einbaut, denn ein weiteres Absenken wäre dann nicht mehr möglich und man müßte mit groben Schlägen in schädlicher Weise die Muttervorrichtung lösen.

Durch die Merkmale des Anspruchs 23 kann man das innere Teleskoprohr auf der ganzen Länge und auf einfache Weise ohne großen Materialaufwand und ohne großen Strangpreß-Werkzeugaufwand auf der gesamten Länge führen.

Durch die Merkmale des Anspruchs 24 paßt sich diese Führung der kreiszylindrischen Außenform des inneren Teleskoprohres besonders gut an.

Durch die Merkmale des Anspruchs 25 kann man an das äußere Teleskoprohr Rahmen, Geländerhalter, Anschlüsse für Außenrohre oder dgl. befestigen.

Durch die Merkmale des Anspruchs 26 erhält man einen besonders einfachen, aber dennoch unverdrehbaren, Anschluß.

Durch die Merkmale des Anspruchs 27 ist man sicher, daß Bauteile, wie z.B. Anschlußrahmen an der einen Stütze in genau der gleichen Höhe angeschlossen werden, wie an einer anderen Stütze, so daß, sofem man anderes nicht will, der Rahmen, das Außenrohr oder dgl. immer horizontal verläuft bzw. rechtwinklig zur Stütze verläuft.

Die Erfindung wird nunmehr anhand bevorzugter Ausführungsbeispiele beschrieben. In der Zeichnung zeigen:
- Fig. 1: Die teilweise abgebrochene Darstellung einer stehenden Stütze,
- Fig. 2: den unteren Bereich des äußeren Teleskoprohrs aus Fig. 1 in vergrößerter Darstellung,
- Fig. 3: eine Gewindedarstellung des Gewindes von Fig. 2,
- Fig. 4: eine geschnittene Darstellung der Fassungsmuffe,
- Fig. 5: einen Querschnitt gemäß der Linie 5.5 in Fig. 1,
- Fig. 6: eine schematische Darstellung einer Schnellabsenkvorrichtung im nicht abgesenkten Zustand,
- Fig. 7: die Vorrichtung nach Fig. 6 im abgesenkten Zustand,
- Fig. 8: der Querschnitt durch ein inneres Teleskoprohr eines zweiten Ausführungsbeispiels im geschnittenen Zustand, wobei zwei Arten der Verwirklichung in einer einzigen Figur gezeichnet sind.

Eine Stütze 11 ist zu einem erheblichen Teil und in der aus der Zeichnung ersichtlichen Weise symmetrisch zu einer geometrischen Längsachse 12 und erstreckt sich längs dieser. Die Stütze 11 hat ein äußeres Teleskoprohr 13 und ein inneres Teleskopfrohr 14. In Fig. 1 sind beide im nicht teleskopierten Zustand gezeichnet. Die Stütze 11 kann in der gezeichneten Lage verwendet werden, d.h. das äußere Teleskoprohr 13 oben. Man kann sie aber auch so verwenden, daß das innere Teleskoprohr oben ist.

Das innere Teleskoprohr 14 ist aus Stahl. Seine untere Stirnfläche ist auf einer Aufstandsplatte 16 festgeschweißt, die senkrecht zur geometrischen Längsachse 12 verläuft. Bei diesem Ausführungsbeispiel ist der Rohrdurchmesser außen 62,3 mm und das Material ist 4 mm dick.

Das Gewicht sind 57 kg/laufender Meter. Die Querschnittsfläche sind 7,33 cm². Das Torsionsflächenmoment zweiten Grades I_{T} ist 62,6 cm⁴. Das Trägheitsmoment Iₓ ist 31,27 cm⁴. Das Widerstandsmoment ist Wₓ ist 10,04 cm³ und der Trägheitsradius ist 2,066 cm. Je nach den gewünschten Eigenschaften können diese Werte um plus/minus 50 % verändert werden. Das innere Teleskoprohr 14 hat Querbohrungspaare 17, 18 usw. mit einem Mittenabstand von 10 cm. Der Durchmesser jedes Querbohrungspaars 18, 19 usw. ist 18 mm. Durch sie hindurch gesteckt werden kann ein stählerner Steckbolzen 19, der weiter oben gestrichelt dargestellt ist und der einen Durchmesser von 16 mm hat. Das innere Teleskoprohr 14 hat eine Außenfläche 21. Mit Ausnahme eines aus Gußstahl bestehenden Mutterrings 22 ist das äußere Teleskoprohr 13 aus Aluminium. Es umfaßt im wesentlichen ein Rohr 23, eine Fassungsmuffe 24, ein Strangpreßprofil 26 und eine Aufstandsplatte 27. Das Rohr 23 ist innen kreiszylindrisch und hat einen Innendurchmesser von 65 mm, so daß zum Außendurchmesser des inneren Teleskoprohrs 14 ein Insgesamtspiel von 2,7 mm bleibt. Der Außendurchmesser des aus Aluminium bestehenden Rohrs 23 ist 75 mm. Es sind Gewindegänge 28 von Trapezgewindequerschnitt aufrolliert, deren Tiefe bis zum Nutgrund 29 etwa 2 mm beträgt und deren Neigung 30 zur Horizontalen beträgt 7°, so daß an der tragenden Gewindeflanke 31 eine praktisch nicht mehr verminderbare Flächenpressung entsteht. In dem in Zeichnungslage unteren und mittleren Bereich des Rohrs 23 ist ein Ovalschlitz-Paar 32 vorgesehen, das in Blickrichtung von Fig. 1 deckungsgleich hintereinander liegt. Es ist 20 mm breit, d.h. breiter als der Durchmesser der Querbohrungspaare 17, 18 usw. Seine Länge längs der geometrischen Längsachse 12 beträgt 135 mm, d.h. etwa 1 1/2 Abstände der Querbohrungspaare 17, 18. Der durch eines der Querbohrungspaare gesteckte Steckbolzen 19 kann damit auch das Ovalschlitzpaar 32 durchqueren. Auf dem Gewinde 28 sitzt der Mutterring 22, an dem schwenkbar ein Knebel 33 befestigt ist, der, wenn er senkrecht zur geometrischen Längsachse 12 steht, das Moment vergrößern kann, mit dem der Mutterring 22 auf dem Gewinde 28 gedreht werden kann.

Oben geht das Rohr 32 in einen kreiszylindrischen Abschnitt 34 einstückig über, der gleichen Durchmesser wie das Rohr 23 hat, und einen Außendurchmesser von 75 mm hat und in dem der Gewindegang 28 immer flacher werdend ausläuft. Der kreiszylindrische Abschnitt 34 hat also etwa ein Achtel der Länge des gesamten Rohrs 23. Der kreiszylindrische Abschnitt 34 steckt etwa bis zur Hälfte seiner Höhe in der Fassungsmuffe 24. Diese ist ein Hohlteil. Sie hat eine in dieser Zeichnung nach unten gerichtete kreisringförmige Scheibenwand 36, die koaxial zur geometrischen Längsachse 12 ist und senkrecht zu dieser steht. An ihrem koaxialen Durchgangsloch 37 liegt die Außenwand des kreiszylindrischen Abschnitts 34 an. Eine Schweißnaht 38 sitzt im Eck rundum zwischen der Unterfläche der Scheibenwand 26 und der Außenfläche des kreiszylindrischen Abschnitts 34. Die Scheibenwand 36 geht nach oben in einen kreiszylindrischen Wandabschnitt 41 über, der koaxial zur Längsachse 12 ist und dann innen zu in einen Positionierring 42 übergeht. Dieser hat eine koaxiales Durchgangsloch 43, welches die Außenwand des kreiszylindrischen Abschnitts 34 praktisch spiellos faßt. Oberhalb des Positionierrings 42 ist ein koaxialer Teller 44 vorgesehen, der einen wesentlich größeren Durchmesser als der Wandabschnitt 41 hat und der nach oben außen in einen koaxialen Tellerrand 46 übergeht. Der Tellerrand 46 hat die Form eines regelmäßigen Achtecks ähnlich einem Schraubenkopf oder einer Mutter. Parallel zum Teller 44 und mit geringem Abstand hiervon ist ein koaxialer Boden 47 vorgesehen, der an seinem Umfang einstückig in den Tellerrand 46 übergeht, von dessen nach oben gerichteter Stirnfläche 48 einen Abstand von 11 mm hat. Der Boden 47 hat ein koaxiales Loch 49, dessen Durchmesser mit dem Innendurchmesser des inneren Teleskoprohrs 14 übereinstimmt. Die nach oben gerichtete Stirnfläche 51 des Rohrs 23 steht auf der Unterfläche des Bodens 47 auf.

Das äußere Teleskoprohr steht mit seiner unteren Stirnfläche auf dem Boden 47 auf. Der Boden 47 und der Teller 44 können auch ein Stück sein, d.h. ohne den gezeichneten Ringraum zwischen beiden. Das äußere Teleskoprohr 13 hat gemäß Fig. 5 einen achteckigen Umriß, der in den achteckigen Verlauf des Tellerrands 46 paßt. Der Tellerrand 46 ist mit dem unteren Endbereich des äußeren Teleskoprohrs 13 durch eine Aluminiumschweißung verschweißt. Das äußere Teleskoprohr 13 hat die aus Fig. 5 ersichtliche Symmetrie. Es handelt sich hier nicht um ein regelmäßiges Achteck. Vielmehr sind hier längere Wände 52 und vier kürzere Wände 53 vorgesehen. In den Eckbereichen 54 stehen sie unter 135°. Die Darstellung von Fig. 5 ist maßstäblich sowohl hinsichtlich der Längen als auch der Winkel. Um die absoluten Maße ermitteln zu können: In Fig. 5 ist die lichte Höhe der Fig. 102 mm. Man kann sich das Ganze auch entstanden denken aus einem Quadrat bestehend aus den längeren Wänden 52, in das jedoch zur Vermittlung die kürzeren Wände 53 eingesetzt wurden. Die längeren Wände 52 haben auf ihrer Innenseite in der Mitte Längsleisten 56, deren Innenfläche 57 auf einem koaxialen Kreis 58 liegt, der wenig kleiner ist als der Außendurchmesser des inneren Teleskoprohrs 14, so daß man hier vier Führungsbereiche hat. Die Längsleisten 56 sind sehr flach. Auf 1 Uhr 30, 4 Uhr 30, 7 Uhr 30 und 10 Uhr 30 liegen Befestigungsprofile 59, die einstückig mit dem äußeren Teleskoprohr 13 sind, dieses versteifen und zwischen sich Nuten 61 definieren, die randoffen sind. Der Umriß des inneren Bereichs 62 der Nuten 61 entspricht dem Querschnitt des Kopfs einer darin noch verschiebbaren Hammerkopfschraube und der äußere Bereich 63 entspricht in seiner Breite der Breite des Kopfs der Hammerkopfschraube, wenn dieser Kopf senkrecht zur Zeichnungsebene von Fig. 5 steht, so daß man den Kopf einschieben, ihn dann im inneren Bereich 62 um 90° drehen kann, so daß eine formflüssige Verriegelung stattfindet und der Schaft der Hammerkopfschraube sich senkrecht zu den längeren Wänden 52 nach außen durch den äußeren Bereich 63 hindurch erstreckt.

Das Befestigungsprofil kann man sich entstanden denken aus einem T-Profil mit einem sehr kurzen, breiten Mittelteil 64, das herauswächst aus den Eckbereichen 54 und zur Gewichtsersparnis sowie zur Bildung von Wandstärken im wesentlichen gleicher Dicke eine Innenausnehmung 66 hat, die ovale Gestalt hat und ferner aus einem Querteil 67, das außen in zwei Flügel 68, 69 übergeht. Die Flügel 68, 69 und Querteile 67 folgen ebenfalls einem Achteck, das allerdings - im Gegensatz zum inneren Achteck - winkelmäßig äquidistante Ecken 71 hat. Zwischen zwei Ecken 71 liegt eine Einsenkung 72, so daß definierte Anlagen von Anbauteilen möglich sind. Die Flügel 68, 69 stehen unter 45° zu der X-Achse 73 bzw. der Y-Achse 74. Ein solches Profil hat ein Trägheitsmoment um die X- und Y-Achse von 175,70 cm⁴, ein Widerstandsmoment von 33,5 cm³, sowohl um die X- als auch die Y-Achse, eine Querschnittsfläche von 18,1 cm² und ein mittleres Gewicht von 5,22 kg pro laufender Meter.

Gemäß Fig. 1 sind in die Nuten 61 Anschläge 76 eingeschweißt, und zwar in regelmäßigen Abständen. Diese Anschläge 76 befinden sich in allen vier Nuten 61. Mit ihnen als Anschlag hat man ein Maß dafür, ob z.B. eine anzubauende, horizontal liegen sollende Stange oder dergleichen auch tatsächlich horizontal liegt, denn wenn bei allen Stützen die Anschläge 76 auf gleicher Höhe sind, dann liegen sie - wenn beide Enden an Anschlägen liegen - tatsächlich horizontal. Es ist aber trotzdem möglich, nicht horizontal verlaufen zu lassen, wenn dies gewünscht wird. Die Anschläge 76 geben außerdem dort noch eine zusätzliche Stabilität, wo die Anbauteile angeschraubt werden.

Der Durchmesser des Rohrs 23 ist wesentlich kleiner als die Querabmessung des äußeren Teleskoprohrs 13. Das Rohr 23 ist an den Umfang des inneren Teleskoprohrs 14 angepaßt. Der Innenraum des äußeren Teleskoprohrs 13 ist zwar einiges größer als der Außendurchmesser des inneren Teleskoprohrs 14. Trotzdem entsteht ein guter Kraft- und Formfluß zwischen den beiden Teleskoprohren, da sie aneinander an vielen Stellen positiv geführt werden. Ohne die dem Anbau dienenden Nuten 61 und die Befestigungsprofile 59 könnte das äußere Teleskoprohr 13 auch wesentlicher einfacher gestaltet sein, z.B. quadratisch, sechseckig, rund oder dergleichen. Stöße auf das aus Aluminium bestehende äußere Teleskoprohr 13 machen diesem wenig aus, weil die Mehrzahl der Stöße abgefangen wird, und zwar einmal durch die Flügel 68, 69, die man leicht wieder zurückbiegen kann, aber auch deshalb, weil sich der Bereich außerhalb der Innenausnehmung 66 verbiegen kann, ohne die ganze Deformation nach innen zu weiterzugeben.

Die für das äußere Teleskoprohr 13 angegebenen Werte beginnend mit den Trägheitsmomenten und endend mit dem maximalen Gewicht können um plus/minus 50 % variiert werden.

Naturgemäß ist ein Gewindegang 28 aus Aluminium empfindlicher als ein Gewindegang aus Stahl. Weniger um den Mutterring 22 zu schonen und auch weniger, um den sonst notwendigen Arbeitsaufwand beim Lösen des Mutterrings 22 zu erniedrigen, wird hier zusätzlich zu einer eventuellen Schmierung des Gewindegangs 28 eine Schnellabsenkvorrichtung 75 verwendet. Hierzu bildet man den in Fig .1 dargestellten Steckbolzen an sich kreiszylindrischen Umfangs so aus, daß zwei nach oben gerichtete Kerben 77, 78 vorgesehen sind. Ihr kürzester Abstand ist kleiner als der Innendurchmesser des inneren Teleskoprohrs. Ihr größter Abstand ist größer als der Außendurchmesser des inneren Teleskoprohrs 14, so daß dessen Wand jeweils in die Kerbe 77 und diametral gegenüber in die Kerbe 78 fallen kann. Die Ränder der Kerben 77, 78 sind leicht angeschrägt, so daß der obere Rand der Leibung eines Querbohrungspaars 18 leicht dort hineinfindet. Der linke Bereich 79 ist größer als der Durchmesser eines Querbohrungspaars 18, so daß der Steckbolzen 19 nicht nach rechts hinausfallen kann. In der gezeichneten Lage ist die Aufstandsplatte 16 hoch, nimmt die Kraft auf, die die Decke ausübt, leitet sie durch die Wand des inneren Teleskoprohrs 14 über den oberen Leibungsbereich 81 der Querbohrungspaare 18 in den Steckbolzen 19 ein. Von dort aus gelangt die Kraft zum oberen Rand 85 des Mutterrings 22 und von dort in den Gewindegang 28 usw. Die Aufstandsplatte 16 ist also in ihrer oberen Lage fixiert. Zum Absenken bewegt man den Steckbolzen 19 gemäß Fig. 7 nach links. Der Leibungsbereich 81 fällt dann in die Kerben 77, 78 und gemäß der Kerbentiefe aber bei weitem ausreichend fällt die Aufstandsplatte 16 um die Strecke 82. Nunmehr kann der Mutterring 22 leicht gedreht werden und die Stütze 11 kann nach genügendem Absenken des Mutterrings 22 leicht weggenommen werden.

Ein nicht dargestellter Kraftspeicher, z.B. eine Feder, verschiebt den Steckbolzen 19 automatisch nach rechts und holt ihn in seine in Fig. 6 gezeichnete Lage zurück. Man könnte hier auch von einer Rückholfeder reden. Durch diese Rückholung wird verhindert, daß aus Versehen die Stütze 11 so benutzt wird, wie in Fig. 7 gezeichnet. Von dieser Lage aus könnte man ein zweites Mal nicht mehr absenken. Der Unterschied zwischen den beiden Höhenlagen ist sehr gering, und man kann dies beim Arbeiten durchaus übersehen. Zum Beispiel kann die Feder einerseits an der Stufe 83 anschlagen und andererseits an der Außenfläche des äußeren Teleskoprohrs 13. Es sind jedoch eine ganze Anzahl anderer Lösungen auch denkbar. Auf jeden Fall ist es aber notwendig, daß eine Rückholfeder vorgesehen ist.

Wie weiter oben gesagt, kann die Stütze 11 auch in umgekehrter Lage relativ zur Fig. 1 verwendet werden. Es wird jedoch bei Benutzung die gezeichnete Lage bevorzugt. Man muß sich vorstellen, daß diese Stützen 1 m und länger sein können wie der Mann, der sie trägt. Versucht er nun, die Stütze aufzurichten, so darf er ja die Aufstandsplatte 16 nicht dauernd vor sich herschieben. Vielmehr muß er auch ohne Widerlager in der Lage sein, die Stütze 11 senkrecht zu stellen. Dies gelingt umso eher, je tiefer der Schwerpunkt der Gesamtanordnung ist. Obwohl das innere Teleskoprohr 14 kleiner ist, ist es jedoch schwerer als das äußere Teleskoprohr 13, so daß der gemeinsame Schwerpunkt auf jeden Fall erheblich unterhalb dem oberen Ende des inneren Teleskoprohrs liegt und damit liegt dieser Schwerpunkt genügend tief, so daß die Bedienungsperson die Stütze 11 auch beim Aufrichten leicht und allein handhaben kann. Es nützt nichts, wenn die Vorrichtung an und für sich leicht ist. Man muß sie auch von einer Einzelperson aufrichten lassen können.

Wie aus der obigen Beschreibung ersichtlich ist, muß die gesamte Kraft durch den oberen Leibungsbereich 81 fließen, der in der Praxis eine sehr kleine Fläche hat, weil ja der Durchmesser des Steckbolzens 19 kleiner ist als der Durchmesser der Querbohrungspaare 18. Es ist also dieser Leibungsbereich 81 wahrscheinlich das schwächste Glied in der Kette. Gemäß Fig. 8 kann man dies beheben, indem man im Bereich der Querbohrung 64 eine Materialansammlung 86 anwalzt, die den tragenden Leibungsbereich je nach Erstreckung der Materialansammlung 86 längs der Mittenachse 87 vergrößert. Bei doppelter Länge ergibt sich die halbe spezifische Flächenpressung. Die Materialansammlung 86 geht bauchförmig nach innen, wo es ohnehin Platz hat und nicht stört.

Eine andere Variante ist rechts gezeichnet. Hier wurde mit Schweißnähten 88 ein Stahlblechstreifen 89 aufgeschweißt, und zwar solange noch das Coil-Material, aus dem das innere Teleskoprohr 14 besteht, flach lag und noch nicht hoch zu einem Ring gewalzt worden ist. Die Querbohrung 91 durch beide Materialdicken hindurch bohrt man ebenfalls wie die Querbohrung 84 dann später. Es wäre auch denkbar, die Querbohrung durch eine Einsatzbuchse gegebenenfalls aus höher belastbarem Material zu verstärken.

Das innere Teleskoprohr 14 kann einen Außendurchmesser von 40 - 100 mm haben. Dementsprechend ist dann die restliche Konstruktion anzupassen. Der Gewindegang 28 könnte auch dadurch entstanden sein, daß er geschnitten wurde oder daß er gegossen wurde oder daß er aus Kunststoff hergestellt wurde und auf das Rohr 23 aufgeklebt wurde.

Bekannte Aluminiumstützen können ihre Ausziehlänge lediglich durch Drehen einer Mutter verändern. Will man z.B. die Höhe von 3 m auf 4,50 m ändern, dann muß diese Höhenverstellung durch Drehen einer Mutter über eine Strecke von 1,50 m bewerkstelligt werden. Dies dauert aber eine außerordentlich lange Zeit, und schon beim Drehen wird das Bedienungspersonal müde. Dagegen erlaubt die Erfindung es, zumindest das eine Rohr aus Aluminium herzustellen und trotzdem die grobe Höheneinstellung schnell zu bewirken und lediglich bei der Feineinstellung der Höhe die Mutter drehen zu müssen.

Hat die Stütze die beschriebene Schnellabsenkung oder eine äquivalente Schnellabsenkung, so vermindert man den ggf. extrem hohen Flankenabtrieb an den Gewindeflanken 31. Man kann es sich daher leisten, relativ weiches Material wie Aluminium, Kunststoff oder verstärkten Kunststoff zu verwenden. Die Last die eine Stütze aufnehmen kann, mag bis zu 60 KN reichen. Durch die Schnellabsenkung ist dies aber nur eine statisch aufzunehmende Last und nicht etwa auch zugleich eine Last, die Reibung an der Gewindeflanke 31 verursacht.

Auf der tragenden Gewindeflanke 31 darf die Flächenpressung nicht höher als 115 N/mm² maximal sein. Hieraus ergibt sich zumindest mittelbar der Neigungswinkel der Flanke, die Anzahl der tragenden Gewindegänge, die Anzahl der Innengewinde-Gänge des Mutterrings 22 und bis zu einem gewissen Grade auch die Steigung.

## Patentansprüche

1. Stütze für Bauzwecke, wie z.B. für Schalungen und Gerüste,
mit einem inneren Teleskoprohr (14),
mit einem äußeren Teleskoprohr (13),
mit einem Grobaußengewinde (28) am nicht freien Endbereich des äußeren Teleskoprohrs (13), mit einer Muttervorrichtung (22) auf dem Außengewinde (28), wobei das Außengewinde (28) sich auf einem Rohrstück (23) befindet, dessen Durchgangsloch (49) das innere Teleskoprohr (14) mit wenig Spiel führt, wobei das Rohrstück (23) im wesentlichen kürzer als ein längerer Teilbereich des äußeren Teleskoprohres (13) ist, das vermittelnd zwischen dem Teilbereich (26) und dem Rohrstück (23) eine Fassungsmuffe (24) vorgesehen ist, die den unteren Randbereich des Rohres (23) und den oberen Rand des Teilbereichs umfaßt,
dadurch gekennzeichnet, daß
a) die Stütze eine Tragfähigkeit größer als 30kN und eine Höhe größer als 1 m hat,
b) am freien Endbereich jedes Teleskoprohres (13, 14) eine Aufstandsplatte (16, 27) angebracht ist,
c) das innere Teleskoprohr (14) aus Stahl ist,
d) das äußere Teleskoprohr (13) aus Aluminium ist,
e) der Teilbereich (26) des äußeren Teleskoprohres (13) ein Strangpreß-Teilbereich ist,
f) der Strangpreß-Teilbereich (26) einen wesentlich größeren Umfang wie das innere Teleskoprohr (14) und das Rohrstück (23) hat.

2. Stütze nach Anspruch 1, dadurch gekennzeichnet, daß das innere Teleskoprohr (14) zumindest im wesentlichen kreiszylindrisch ist und daß die Innenwand (52) des Rohrstücks (23) hierzu komplementär ist.

3. Stütze nach Anspruch 2, dadurch gekennzeichnet, daß das innere Teleskoprohr (14) radiale Querlochpaare (17, 18) hat, die einen zumindest im wesentlichen regelmäßigen axialen Abstand haben und daß die Länge des Außengewindes (28) zwischen einem und vier Abständen liegt.

4. Stütze nach Anspruch 1, dadurch gekennzeichnet, daß das Außengewinde (28) ein rolliertes Außengewinde ist.

5. Stütze nach Anspruch 4, dadurch gekennzeichnet, daß das Außengewinde (28) ein Trapezgewinde ist.

6. Stütze nach Anspruch 5, dadurch gekennzeichnet, daß zumindest die tragende Gewindeflanke (31) des Außengewindes (28) zwischen waagerecht und 20° abgesenkt liegt.

7. Stütze nach Anspruch 1, dadurch gekennzeichnet, daß die Muttervorrichtung (22) zumindest im wesentlichen aus Stahlguß ist.

8. Stütze nach Anspruch 7, dadurch gekennzeichnet, daß der Stahlguß ein Druckguß ist.

9. Stütze nach Anspruch 3, dadurch gekennzeichnet, daß die Wand (52) des inneren Teleskoprohrs (14) zumindest im Bereich der Löcher (17, 18) der Lochpaare verdickt ist.

10. Stütze nach Anspruch 9, dadurch gekennzeichnet, daß die Verdickung (89) eine Aufdoppelung ist.

11. Stütze nach Anspruch 9, dadurch gekennzeichnet, daß die Verdickung (89) eine walztechnisch hergestellte, homogene Materialansammlung ist.

12. Stütze nach Anspruch 9, dadurch gekennzeichnet, daß die Verdickung (89) eine Einsatzbuchse ist.

13. Stütze nach Anspruch 1, dadurch gekennzeichnet, daß die Fassungsmuffe (24) homogen ist.

14. Stütze nach Anspruch 1, dadurch gekennzeichnet, daß die Fassungsmuffe (24) mit dem unteren Rand des Rohres (23) und mit dem oberen Rand des Strangpreß-Teilbereichs (26) verschweißt ist.

15. Stütze nach Anspruch 14, dadurch gekennzeichnet, daß die Schweißnaht (38) eine Aluminium/Aluminium-Verschweißung ist.

16. Stütze nach Anspruch 1, dadurch gekennzeichnet, daß die untere Stimfläche des Rohres (23) auf einem inneren Querboden (47) aufsitzt, der ein zentrisches Durchgangsloch (37) für das innere Teleskoprohr (14) hat.

17. Stütze nach Anspruch 16, dadurch gekennzeichnet, daß von der anderen Seite des Querbodens (47) her auf dessen äußerem Randbereich die obere Stirnfläche des Strangpreß-Teilbereichs (26) aufsitzt.

18. Stütze nach Anspruch 1, dadurch gekennzeichnet, daß die Fassungsmuffe (24) einen Bundrand (46) hat, der den Bereich um die obere Stirnfläche des Strangpreß-Teilbereichs (26) faßt.

19. Stütze nach Anspruch 1, dadurch gekennzeichnet, daß in der Fassungsmuffe (24) ein das Rohr (23) fassender Bundboden (47) vorgesehen ist, wobei der Bundboden (47) etwa im Mittenbereich der Fassungsmuffe (24) liegt.

20. Stütze nach Anspruch 1, dadurch gekennzeichnet, daß eine Schnellabsenkvorrichtung (75) auf der Fassungsmuffe (24) sitzt.

21. Stütze nach Anspruch 1, dadurch gekennzeichnet, daß die Schnellabsenkvorrichtung (75) selbstrückstellend ist.

22. Stütze nach Anspruch 21, dadurch gekennzeichnet, daß eine Rückholfeder vorgesehen ist.

23. Stütze nach Anspruch 1, dadurch gekennzeichnet, daß der Stangpreß-Teilbereich (26) auf seiner Innenseite mindestens drei versetzte, längsverlaufende Führungsleisten (56) hat, deren Innenseite (57) die Außenseite (21) des inneren Teleskoprohres (14) führt.

24. Stütze nach Anspruch 23, dadurch gekennzeichnet, daß die Innenseite (57) gemäß einem Schmiegeradius (58) zum Umfang des inneren Teleskoprohres (14) geformt ist.

25. Stütze nach Anspruch 1, dadurch gekennzeichnet, daß das äußere Teleskoprohr (13) längsverlaufende Anschlußnuten (61) aufweist.

26. Stütze nach Anspruch 25, dadurch gekennzeichnet, daß der lichte Querschnitt der Anschlußnuten (61) dem Querschnitt von Hammerkopfschrauben entspricht.

27. Stütze nach Anspruch 25, dadurch gekennzeichnet, daß in den Anschlußnuten (61) unverrückbare Anschläge für Anschlußteile vorgesehen sind.

28. Stütze nach Anspruch 1, dadurch gekennzeichnet, daß die Flächenpressung der Gewindegangflanke (31) kleiner als 115 N/mm² ist, vorzugsweise 20 N/mm² ± 100 % ist.

## Claims

1. Support for building purposes, e.g. for shuttering and scaffolding,
having an inner telescopic tube (14),
having an outer telescopic tube (13),
having a coarse external thread (28) at the non-free end region of the outer telescopic tube (13), with a nut device (22) on the external thread (28), the external thread (28) being located on a tube portion (23) whose through-passage hole (49) guides the inner telescopic tube (14) with little play, the tube portion (23) being considerably shorter than a relatively long subregion of the outer telescopic tube (13), the [sic] a retaining sleeve (24) is interposed between the subregion (26) and the tube portion (23) and encloses the bottom border region of the tube (23) and the top border of the subregion,
characterized in that
a) the support has a load-bearing capacity of more than 30 kN and a height of more than 1 m,
b) a support plate (16, 27) is provided at the free end region of each telescopic tube (13, 14),
c) the inner telescopic tube (14) is made of steel,
d) the outer telescopic tube (13) is made of aluminium,
e) the subregion (26) of the outer telescopic tube (13) is an extruded subregion,
f) the extruded subregion (26) has a considerably larger circumference than the inner telescopic tube (14) and the tube portion (23).

2. Support according to Claim 1, characterized in that the inner telescopic tube (14) is at least essentially cylindrical, and in that the inner wall (52) [sic] of the tube portion (23) complements this.

3. Support according to Claim 2, characterized in that the inner telescopic tube (14) has radial transverse-hole pairs (17, 18) which are spaced apart axially by at least essentially regular intervals, and in that the length of the external thread (28) is between one interval and four intervals.

4. Support according to Claim 1, characterized in that the external thread (28) is a rolled external thread.

5. Support according to Claim 4, characterized in that the external thread (28) is a trapezoidal thread.

6. Support according to Claim 5, characterized in that at least the load-bearing flank (31) of the external thread (28) is between the horizontal and 20° below the horizontal.

7. Support according to Claim 1, characterized in that the nut device (22) is made at least essentially of cast steel.

8. Support according to Claim 7, characterized in that the cast steel is a pressure die casting.

9. Support according to Claim 3, characterized in that the wall (52) [sic] of the inner telescopic tube (14) is thickened at least in the region of the holes (17, 18) of the hole pairs.

10. Support according to Claim 9, characterized in that the thickened section (89) is a double layer.

11. Support according to Claim 9, characterized in that the thickened section (89) is a homogenous accumulation of material which is produced by rolling.

12. Support according to Claim 9, characterized in that the thickened section (89) is an insert bush.

13. Support according to Claim 1, characterized in that the retaining sleeve (24) is homogenous.

14. Support according to Claim 1, characterized in that the retaining sleeve (24) is welded to the bottom border of the tube (23) and to the top border of the extruded subregion (26).

15. Support according to Claim 14, characterized in that the weld seam (38) is an aluminium/aluminium weld.

16. Support according to Claim 1, characterized in that the bottom end surface of the tube (23) is seated on an inner transverse base (47) which has a central through-passage hole (37) for the inner telescopic tube (14).

17. Support according to Claim 16, characterized in that, from the other side of the transverse base (47), the top end surface of the extruded subregion (26) is seated on the outer border region of said transverse base.

18. Support according to Claim 1, characterized in that the retaining sleeve (24) has a collar border (46) which surrounds the region around the top end surface of the extruded subregion (26).

19. Support according to Claim 1, characterized in that a collar base (47) which surrounds the tube (23) is provided in the retaining sleeve (24), the collar base (47) being located approximately in the central region of the retaining sleeve (24).

20. Support according to Claim 1, characterized in that a quick-action lowering means (75) is seated on the retaining sleeve (24).

21. Support according to Claim 1, characterized in that the quick-action lowering means (75) is self-restoring.

22. Support according to Claim 21, characterized in that a restoring spring is provided.

23. Support according to Claim 1, characterized in that, on its inside, the extruded subregion (26) has at least three offset, longitudinally running guide strips (56), of which the inside (57) guides the outside (21) of the inner telescopic tube (14).

24. Support according to Claim 23, characterized in that the inside (57) is shaped in accordance with an osculating radius (58) with respect to the circumference of the inner telescopic tube (14).

25. Support according to Claim 1, characterized in that the outer telescopic tube (13) has longitudinally running connection grooves (61).

26. Support according to Claim 25, characterized in that the clear cross-section of the connection grooves (61) corresponds to the cross-section of hammer-head bolts.

27. Support according to Claim 25, characterized in that non-displaceable stops for connection parts are provided in the connection grooves (61).

28. Support according to Claim 1, characterized in that the surface contact pressure of the thread-turn flank (31) is less than 115 N/mm², preferably 20 N/mm² ± 100%.

## Revendications

1. Étai destiné à la construction, par exemple, des coffrages et des échafaudages
avec un tube télescopique intérieur (14),
avec un tube télescopique extérieur (13),
avec un filetage extérieur brut (28) sur la zone d'extrémité non libre du tube télescopique extérieur (13), avec un dispositif d'écrou (22) sur le filetage extérieur (28), le filetage extérieur (28) se trouvant sur une pièce tubulaire (23) dont le trou de passage (49) guide avec un faible jeu le tube télescopique intérieur (14), la pièce tubulaire (23) étant nettement plus courte qu'une zone partielle plus longue du tube télescopique extérieur (13), un manchon de préhension étant prévu interposé entre la zone partielle (26) et la pièce tubulaire (23), lequel entoure la zone de bordure inférieure du tube (23) et le bord supérieur de la zone partielle,
caractérisé par le fait que
a) l'étai a une capacité porteuse supérieure à 30 kN et une hauteur supérieure à 1 m,
b) une plaque d'appui (16, 27) est disposée sur la zone d'extrémité libre de chaque tube télescopique (13, 14),
c) le tube télescopique intérieur (14) est en acier,
d) le tube télescopique extérieur (13) est en aluminium,
e) la zone partielle (26) du tube télescopique extérieur (13) est une zone partielle extrudée,
f) la zone partielle extrudée (26) a un pourtour nettement plus grand que le tube télescopique intérieur (14) et la pièce tubulaire (23).

2. Étai selon la revendication 1, caractérisé par le fait que le tube télescopique intérieur (14) est au moins essentiellement cylindrique circulaire et que la paroi intérieur (52) de la pièce tubulaire (23) lui est complémentaire.

3. Étai selon la revendication 2, caractérisé par le fait que le tube télescopique intérieur (14) a une paire de trous transversaux (17, 18) radiaux, lesquels présentent un écart radial au moins pour l'essentiel régulier et que la longueur du filetage extérieur (28) est comprise entre un et quatre écarts.

4. Étai selon la revendication 1, caractérisé par le fait que le filetage extérieur (28) est un filetage extérieur enroulé.

5. Étai selon la revendication 4, caractérisé par le fait que le filetage extérieur (28) est un filetage trapézoïdal.

6. Étai selon la revendication 5, caractérisé par le fait qu'au moins l'arête porteuse (31) du filetage extérieur (28) est disposée entre l'horizontale et une déclinaison de 20°.

7. Étai selon la revendication 1, caractérisé par le fait que le dispositif d'écrou (22) est composé au moins pour l'essentiel d'acier coulé.

8. Étai selon la revendication 8, caractérisé par le fait que l'acier coulé est coulé sous pression.

9. Étai selon la revendication 3, caractérisé par le fait que la paroi (52) du tube télescopique intérieur (14) est épaissie au moins dans la zone des trous (17, 18) de la paire de trous.

10. Étai selon la revendication 9, caractérisé par le fait que l'épaisseur (89) est une doublure.

11. Étai selon la revendication 9, caractérisé par le fait que l'épaisseur (89) est une masse de matériau homogène réalisée avec la technique du laminage.

12. Étai selon la revendication 9, caractérisé par le fait que l'épaisseur (89) est une douille rapportée.

13. Étai selon la revendication 1, caractérisé par le fait que le manchon de préhension (24) est homogène.

14. Étai selon la revendication 1, caractérisé par le fait que le manchon de préhension (24) est soudé avec le bord inférieur du tube (23) et avec le bord supérieur de la zone partielle extrudée (26).

15. Étai selon la revendication 14, caractérisé par le fait que le cordon de soudure (38) est une soudure aluminium/aluminium.

16. Étai selon la revendication 1, caractérisé par le fait que la surface frontale inférieure du tube (23) repose sur un fond transversal (47) qui présente un trou de passage (37) centré pour le tube télescopique intérieur (14).

17. Étai selon la revendication 16, caractérisé par le fait que la surface frontale supérieure de la zone partielle extrudée (26) repose sur la zone de bordure extérieure du fond transversal (47) à partir de son autre côté.

18. Étai selon la revendication 1, caractérisé par le fait que le manchon de préhension (24) a un bord de liaison (46) qui entoure la zone autour de la surface frontale de la zone partielle extrudée (26).

19. Étai selon la revendication 1, caractérisé par le fait qu'un fond de liaison (47) entourant le tube (23) est prévu dans le manchon de préhension (24), le fond de liaison (47) se trouvant à peu près dans la zone centrale du manchon de préhension (24).

20. Étai selon la revendication 1, caractérisé par le fait qu'un dispositif de descente rapide (75) repose sur le manchon de préhension (24).

21. Étai selon la revendication 1, caractérisé par le fait que le dispositif de descente rapide (75) est à rappel automatique.

22. Étai selon la revendication 21, caractérisé par le fait qu'un ressort de rappel est prévu.

23. Étai selon la revendication 1, caractérisé par le fait que la zone partielle extrudée (26) présente sur son côté intérieur au moins trois baguettes de guidage (56) longitudinales décalées dont le côté intérieur (57) guide le côté extérieur (21) du tube télescopique intérieur (14).

24. Étai selon la revendication 23, caractérisé par le fait que le côté intérieur (57) est façonné selon un rayon d'équerre (58) afin d'entourer le tube télescopique intérieur (14).

25. Étai selon la revendication 1, caractérisé par le fait que le tube télescopique extérieur (13) présente des rainures de raccordement (61) longitudinales.

26. Étai selon la revendication 25, caractérisé par le fait que la section libre des rainures de raccordement (61) correspond à la section des vis à tête rectangulaire.

27. Étai selon la revendication 25, caractérisé par le fait que des butées fixées à demeure sont prévues dans les rainures de raccordement (61) pour les pièces de raccordement.

28. Étai selon la revendication 1, caractérisé par le fait que la pression de surface de l'arête du filetage (31) est inférieure à 115 N/mm², de préférence égale à 20 N/mm² ± 100 %.
